# EUROPÄISCHE PATENTSCHRIFT

(11) **EP 2 029 884 B1**
(45) Veröffentlichungstag und Bekanntmachung des Hinweises auf die Patenterteilung: **14.10.2009**
(21) Anmeldenummer: 07729384.3
(22) Anmeldetag: 22.05.2007
(51) Int. Cl.: F02M 37/00, F02M 37/02, F04F 5/48, F04F 5/10

(54) **SAUGSTRAHLPUMPE**
SUCTION JET PUMP
POMPE A JET ASPIRANT

(30) Priorität: 24.05.2006 DE 102006024456
(43) Veröffentlichungstag der Anmeldung: 04.03.2009
(73) Patentinhaber: Continental Automotive GmbH, 30165 Hannover (DE)
(72) Erfinder: GENSERT, Heiko, 65817 Eppstein (DE)
(86) Internationale Anmeldenummer: PCT/EP2007/054945
(87) Internationale Veröffentlichungsnummer: WO 2007/135149

(56) Entgegenhaltungen:
- EP-A1- 1 566 536
- DE-A1- 4 224 981
- DE-A1- 10 103 112
- DE-A1-102004 049 286

## Beschreibung

Gegenstand der Erfindung ist eine Saugstrahlpumpe, bestehend aus einer Treibstrahldüse, einem Mischrohr, einer Ansaugöffnung, einer mit der Treibstrahldüse verbundenen Treibmittelleitung und einem in der Treibmittelleitung angeordneten Ventil. Verwendung finden Saugstrahlpumpen in Kraftstoffbehältern von Kraftfahrzeugen.

Derartige Saugstrahlpumpen (siehe z.B. DE 4 224 981 A) werden in Kraftstoffbehältern eingesetzt, um Kraftstoff aus verschiedenen Bereichen des Kraftstoffbehälters einer Fördereinheit zuzuführen, welche den Kraftstoff aus dem Kraftstoffbehälter zu einer Brennkraftmaschine des Kraftfahrzeugs fördert. Zum Antrieb der Saugstrahlpumpe wird ein Teil des von der Kraftstoffpumpe geförderten Kraftstoffs,abgezweigt und über die Treibmittelleitung der Saugstrahlpumpe zugeführt. Beim Start der Brennkraftmaschine soll die Kraftstoffpumpe möglichst schnell Kraftstoff in ausreichender Menge zur Brennkraftmaschine fördern. Hierzu ist in der Treibmittelleitung ein Ventil angeordnet, welches erst bei Erreichen des Systemsdrucks öffnet, so dass insbesondere bei einem Startvorgang der gesamte geförderte Kraftstoff zuerst der Brennkraftmaschine zugeführt wird.

Zur Verbesserung des Startverhaltens des Kraftfahrzeugs ist es bekannt, den Druck in der Vorlaufleitung kurzfristig zu erhöhen. Hierzu wird die Leistung der Kraftstoffpumpe während des Startvorgangs kurzfristig erhöht. Damit wird jedoch die Wirkung des Ventils in der Treibmittelleitung aufgehoben, welches die Treibmittelleitung erst bei Erreichen des Systemdrucks freigeben soll. Das hat den Nachteil, dass infolge der Druckerhöhung das Ventil öffnet, welches die Saugstrahlpumpe für den Startvorgang von der Kraftstoffversorgung trennen soll. Somit gelangt ein Teil des Kraftstoffs zur Saugstrahlpumpe und steht nicht für die Brennkraftmaschine zur Verfügung. Um dennoch eine ausreichende Versorgung der Brennkraftmaschine mit Kraftstoff während eines Startvorgangs sicherzustellen, muss die Kraftstoffpumpe so dimensioniert werden, dass sie neben dem erhöhten Bedarf an der Brennkraftmaschine auch die erhöhte Fördermenge für die Saugstrahlpumpe infolge des geöffneten Ventils liefert. Diese beiden erhöhten Fördermengen führen zu einer Überdimensionierung der Kraftstoffpumpe. Derartige Kraftstoffpumpen benötigen wesentlich mehr Bauraum und sind kostenintensiver.

Der Erfindung liegt daher die Aufgabe zugrunde, eine Saugstrahlpumpe zu schaffen, die ausschließlich dann arbeitet, wenn das Kraftstoffversorgungssystem mit Systemdruck arbeitet.

Erfindungsgemäß wird die Aufgabe dadurch gelöst, dass in dem Gehäuse eine Durchströmöffnung angeordnet ist, dass ein Ventilkörper zu beiden Seiten der Durchströmöffnung derart angeordnet ist, dass die Durchströmöffnung sowohl einlassseitig als auch auslassseitig verschließbar ist, und dass mindestens eine Feder derart innerhalb des Gehäuses angeordnet ist, dass sie den Ventilkörper bis zum Erreichen des Systemdrucks in einer die Durchströmöffnung auslassseitig verschließenden Stellung hält.

Das in der Treibmittelleitung der Saugstrahlpumpe angeordnete Ventil ist im drucklosen Zustand geschlossen, indem die Feder den Ventilkörper auslassseitig in einer die Durchströmöffnung verschließenden Stellung hält. Sobald die Kraftstoffpumpe Systemdruck erreicht, ist die auf den Ventilkörper wirkende Kraft größer als die Federkraft, wodurch der Ventilkörper aus der die Durchströmöffnung auslassseitig verschließenden Stellung bewegt wird. Das Ventil ist somit geöffnet und Kraftstoff kann zur Saugstrahlpumpe gelangen. Steigt der Druck bei einem Startvorgang über dem Systemdruck, wird der Ventilkörper entgegen der Federkraft weiterbewegt, bis er in eine die Durchströmöffnung einlassseitig verschließenden Stellung gelangt, wodurch das Ventil schließt. Das erfindungsgemäße Ventil erlaubt den Betrieb der Saugstrahlpumpe in einem voreinstellbaren Druckbereich, wobei die Saugstrahlpumpe unterhalb und oberhalb dieses Druckbereichs abgeschaltet wird. Dadurch wird erreicht, dass die Saugstrahlpumpe ausschließlich unter Normalbedingungen arbeitet, während in kritischen Situationen, wo zuerst die Versorgung der Brennkraftmaschine mit Kraftstoff gewährleistet sein soll, der von der Kraftstoffpumpe geförderte Kraftstoff ausschließlich zur Brennkraftmaschine gelangt. Damit kann die Kraftstoffpumpe kleiner dimensioniert werden, da die Förderleistung der Kraftstoffpumpe nur noch bei Systemdruck von der Brennkraftmaschine und der Saugstrahlpumpe bestimmt wird, während bei einem Betrieb der Kraftstoffpumpe oberhalb des Systemdrucks die Förderleistung infolge des Abschaltens der Saugstrahlpumpe ausschließlich durch die Brennkraftmaschine bestimmt wird.

Die Durchströmöffnung gestaltet sich besonders einfach, wenn sie als Blende ausgeführt ist.

Ein zuverlässiges Abdichten wird gemäß einer anderen vorteilhaften Ausgestaltung dadurch erreicht, dass der Ventilkörper zwei Dichtelemente besitzt, welche einlassseitig und auslassseitig mit einem Dichtsitz an der Durchströmöffnung zusammenwirken.

Die Dichtelemente des Ventilkörpers bestehen in einer einfachen und damit kostengünstigen Ausbildung aus je einer Ringscheibe, welche am Ventilkörper angeordnet sind.

Der Aufbau des Ventilkörpers wird gemäß einer anderen Ausgestaltung vereinfacht, wenn die Dichtelemente bezogen auf die Strömungsrichtung zu beiden Seiten der Blende derart angeordnet sind, dass sie die Durchströmöffnung umgeben.

Eine definierte Position des Ventilkörpers in geöffneter Stellung bei Systemdruck wird in einer weiteren Ausgestaltung dadurch erreicht, dass zu der ersten Feder eine zweite Feder angeordnet ist, wobei die erste Feder auf den Öffnungsdruck des Ventils ausgelegt ist, und die zweite Feder eine weitere Bewegung des Ventilkörpers erst oberhalb des Systemdrucks zulässt. Auf diese Weise wird ein Bewegen des Ventilkörpers bei Systemdruck in der Offenstellung vermieden.

Die verwendeten Federn können sowohl Druckfedern als auch Zugfedern sein, wobei die Federn zwischen dem Gehäuse und dem Ventilkörper angeordnet sind.

Sofern Druckfedern verwendet werden, lassen sich diese in einer anderen Ausgestaltung auch zwischen dem Ventilkörper und der Durchströmöffnung anordnen. Zur besseren Führung und Aufnahme der Druckfeder ist in einer weiteren Ausgestaltung am Ventilkörper ein Absatz angeformt.

An mehreren Ausführungsbeispielen wird die Erfindung näher erläutert. Die Zeichnung zeigt dabei in
- Figur 1:: eine schematische Darstellung eines Kraftstoffbe- hälters mit einer Fördereinheit und einer erfin- dungsgemäßen Saugstrahlpumpe,
- Figuren 2 bis 4:: eine schematische Darstellung des Ventils der Saugstrahlpumpe aus Fig. 1 in verschiedenen Stel- lungen und
- Figuren 5 bis 7:: weitere Ausführungsformen des Ventils nach Fig. 2.

Figur 1 zeigt schematisch einen Kraftstoffbehälters 1 eines Kraftfahrzeugs mit einer darin angeordneten Fördereinheit 2 zur Förderung von Kraftstoff zu einer Brennkraftmaschine 3. Die Fördereinheit 2 hat eine von einem Elektromotor 4 angetriebene Kraftstoffpumpe 5 und ist über eine Vorlaufleitung 6 mit der Brennkraftmaschine 3 verbunden. Von der Vorlaufleitung 6 führt eine Treibmittelleitung 7 zu einer Saugstrahlpumpe 8, welche Kraftstoff zu der Fördereinheit 2 fördert. Neben der Treibmittelleitung 7 besteht die Saugstrahlpumpe 8 aus einem in der Treibmittelleitung 7 angeordneten Ventil 9, einer mit der Treibmittelleitung 7 verbundenen Treibstrahldüse 10, einem Mischrohr 11 und einer Ansaugöffnung 12, über die Kraftstoff durch den aus der Treibstrahldüse 10 austretenden Kraftstoff in das Mischrohr 11 gesaugt wird.

Figur 2 zeigt schematisch eine erste Ausführungsform des Ventils 9 aus Figur 1. Die Strömungsrichtung ist mit einem Pfeil gekennzeichnet. Das Ventil 9 besteht aus einem Ventilgehäuse 13 mit einem Einlass 14 und einem Auslass 15. In dem Ventilgehäuse 13 ist eine Blende 16 angeordnet, welche eine Durchströmöffnung 17 aufweist. Das Ventil 9 besitzt einen Ventilkörper 18 mit zwei scheibenartigen Bereichen 19, 20, die über ein die Durchströmöffnung 17 durchdringendes Mittelteil miteinander verbunden sind, so dass die scheibenförmigen Bereiche 19, 20 einlassseitig und auslassseitig der Durchströmöffnung 17 angeordnet sind. Die beiden Bereiche 19, 20 weisen scheibenförmige Dichtelemente 21, 22 auf, die mit den Dichtsitzen 23, 24 der Blende 16 zusammenwirken. Auslassseitig ist eine Druckfeder 25 angeordnet, welche den Ventilkörper 18 entgegen der Strömungsrichtung bewegt. Die Darstellung zeigt den drucklosen Zustand, in dem kein Kraftstoff das Ventil 9 durchströmt. Infolge der Federkraft liegt der Ventilkörper 18 auslassseitig an der Blende 16 an, wobei das Dichtelement 21 mit dem Dichtsitz 23 zusammenwirkt und so die Durchströmöffnung 17 verschließt.

In Figur 3 ist das Ventil 9 bei Systemdruck dargestellt. Der mit Systemdruck über den Einlass 14 einströmende Kraftstoff erzeugt eine in Strömungsrichtung wirkende Kraft, die der Federkraft entgegengesetzt ist. Die Druckfeder 25 ist dabei so ausgelegt, dass bei Systemdruck der Ventilkörper 18 soweit in Strömungsrichtung bewegt wird, dass beide Dichtelemente 21, 22 nicht mit den Dichtsitzen 23, 24 in Berührung stehen. Damit ist die Durchströmöffnung 17 frei und der Kraftstoff kann durch das Ventil 9 zum Auslass 15 und weiter zur Saugstrahlpumpe strömen.

Figur 4 zeigt das Ventil 9 während eines Startvorgangs der Brennkraftmaschine. Hierbei wird die Kraftstoffpumpe so angesteuert, dass sich der Druck in der Vorlaufleitung kurzzeitig erhöht. Damit wirkt der erhöhte Druck ebenfalls in der Treibmittelleitung und im Einlass 14 des Ventils 9. Da die von der Druckfeder 25 erzeugte Federkraft kleiner als die aufgrund des erhöhten Drucks auf dem Ventilkörper 18 wirkende Kraft ist, wird der Ventilkörper 18 weiter in Strömungsrichtung bewegt, bis das Dichtelement 22 des Bereichs 20 am einlassseitigen Dichtsitz 24 der Blende 16 anliegt. Damit ist die Durchströmöffnung 17 verschlossen, so dass während des Startvorgangs kein Kraftstoff zur Saugstrahlpumpe gelangt.

Das in Figur 5 dargestellte Ventil 9 unterscheidet sich von dem Ventil nach Figur 2 in der Anordnung der Druckfeder 25. Die Druckfeder 25 stützt sich zwischen der Blende 16 und dem Bereich 20 des Ventilkörpers 18 ab. Der Bereich 20 besitzt dazu einen Absatz 26. Der Absatz 26 dient einerseits als Führung für die Druckfeder 25 und gewährleistet andererseits ausreichend Bauraum in axialer Erstreckung, wenn die Druckfeder 25 zusammengedrückt wird.

Figur 6 zeigt das Ventil 9 mit einer Zugfeder 27, welche einlassseitig zwischen dem Gehäuse 13 und dem Ventilkörper 18 befestigt ist und den Ventilkörper 18 im drucklosen Zustand entgegen der Strömungsrichtung derart bewegt, dass das Dichtelement 21 mit dem Dichtsitz 23 der Blende 16 zusammenwirkt, so dass das Ventil 9 geschlossen ist.

In einer weiteren Ausgestaltung zeigt Figur 7 das Ventil 9 bei Systemdruck. Hierbei sind auslassseitig zwei Druckfedern 25, 28 angeordnet. Die Druckfeder 25 verhält sich entsprechend ihrer Auslegung wie in den Figuren 2 bis 4. Die Druckfeder 28 ist härter und mit einer kürzeren Baulänge ausgelegt, wobei die Länge und die Federsteife der Druckfeder 28 so gewählt ist, dass bei Systemdruck der Ventilkörper 18 infolge der auf ihn einwirkenden Kraft in Strömungsrichtung bewegt wird, bis er an der Druckfeder 28 anliegt, ohne dass die Druckfeder 28 zusammengedrückt wird. In dieser Stellung befindet sich das Ventil 9 in einer Offenstellung. Auf diese Weise wird für den Ventilkörper 18 eine definierte Lage bei Systemdruck geschaffen. Bei einer weiteren Druckerhöhung im Falle eines Startvorgangs ist die auf den Ventilkörper 18 einwirkende Kraft größer als die Federkräfte der Druckfedern 25, 28, so dass sich das Ventil wie in Figur 4 verhält.

## Patentansprüche

1. Saugstrahlpumpe (8), bestehend aus einer Treibstrahldüse (10), einem Mischrohr (11), einer Ansaugöffnung (12), einer mit der Treibstrahldüse (10) verbundenen Treibmittelleitung (7) und einem in der Treibmittelleitung angeordneten Ventil (9), dessen Gehäuse (13) einen Einlass (14) und einen Auslass (15) besitzt, **dadurch gekennzeichnet, dass** in dem Gehäuse (13) eine Durchströmöffnung (17) angeordnet ist, dass ein Ventilkörper (18) zu beiden Seiten der Durchströmöffnung (17) derart angeordnet ist, dass die Durchströmöffnung (17) sowohl einlassseitig als auch auslassseitig verschließbar ist, und dass mindestens eine Feder (25, 27, 28) derart innerhalb des Gehäuses (13) angeordnet ist, dass sie den Ventilkörper (18) bis zum Erreichen des Systemdrucks in einer die Durchströmöffnung (17) auslassseitig verschließenden Stellung hält.

2. Saugstrahlpumpe nach Anspruch 1, **dadurch gekennzeichnet, dass** die Durchströmöffnung als Blende (16) ausgebildet ist.

3. Saugstrahlpumpe nach Anspruch 1 und 2, **dadurch gekennzeichnet , dass** der Ventilkörper (18) zwei Dichtelemente (21, 22) besitzt, welche einlassseitig und auslassseitig mit je einem Dichtsitz (23, 24) der Durchströmöffnung (17) zusammenwirken.

4. Saugstrahlpumpe nach Anspruch 3, **dadurch gekennzeichnet, dass** die Dichtelemente (21, 22) Ringscheiben sind.

5. Saugstrahlpumpe nach Anspruch 1 und 2, **dadurch gekennzeichnet, dass** die Dichtelemente (21, 22) bezogen auf die Strömungsrichtung zu beiden Seiten der Blende (16) derart angeordnet sind, dass sie die Durchströmöffnung (17) umgeben.

6. Saugstrahlpumpe nach einem der vorhergehenden Ansprüche, **dadurch gekennzeichnet, dass** zu der ersten Feder (25) eine zweite Feder (28) angeordnet ist, wobei die erste Feder (25) auf den Öffnungsdruck des Ventils (9) ausgelegt ist, und die zweite Feder (28) eine weitere Bewegung des Ventilkörpers (18) erst oberhalb des Systemdrucks zulässt.

7. Saugstrahlpumpe nach einem der vorhergehenden Ansprüche, **dadurch gekennzeichnet, dass** zumindest eine Feder (25, 28) eine Druckfeder ist.

8. Saugstrahlpumpe nach einem der Ansprüche 1 bis 6, **dadurch gekennzeichnet, dass** zumindest eine Feder (27) eine Zugfeder ist.

9. Saugstrahlpumpe nach einem der Ansprüche 7 oder 8, **dadurch gekennzeichnet, dass** die Federn (25, 27, 28) zwischen dem Gehäuse (13) und dem Ventilkörper (18) angeordnet sind.

10. Saugstrahlpumpe nach Anspruch 7, **dadurch gekennzeichnet, dass** die Federn (25, 28) zwischen dem Ventilkörper (18) und der Durchströmöffnung (17) angeordnet ist.

11. Saugstrahlpumpe nach Anspruch 10, **dadurch gekennzeichnet, dass** an dem Ventilkörper (18) zur Aufnahme der Federn (25, 28) ein Absatz (26) angeformt ist.

## Claims

1. Suction jet pump (8), comprising a driving jet nozzle (10), a mixing tube (11), an intake opening (12), a working-fluid line (7) connected to the driving jet nozzle (10) and a valve (9) which is arranged in the working-fluid line, the housing (13) of the valve possessing an inlet (14) and an outlet (15), **characterized in that** a throughflow opening (17) is arranged in the housing (13), that a valve body (18) is arranged on both sides of the throughflow opening (17) such that the throughflow opening (17) can be closed both on the inlet side and on the outlet side, and that at least one spring (25, 27, 28) is arranged within the housing (13) such that it holds the valve body (18) in a position closing the throughflow opening (17) on the outlet side until the system pressure is reached.

2. Suction jet pump according to Claim 1, **characterized in that** the throughflow opening is embodied as a diaphragm (16).

3. Suction jet pump according to Claim 1 and 2, **characterized in that** the valve body (18) possesses two sealing elements (21, 22) which interact on the inlet side and the outlet side with in each case a sealing seat (23, 24) of the throughflow opening (17).

4. Suction jet pump according to Claim 3, **characterized in that** the sealing elements (21, 22) are annular disks.

5. Suction jet pump according to Claim 1 and 2, **characterized in that** the sealing elements (21, 22) are arranged on both sides of the diaphragm (16) relative to the direction of flow such that they surround the throughflow opening (17).

6. Suction jet pump according to one of the preceding claims, **characterized in that** a second spring (28) is arranged relative to the first spring (25), wherein the first spring (25) is designed with respect to the opening pressure of the valve (9) and the second spring (28) allows a further movement of the valve body (18) only above the system pressure.

7. Suction jet pump according to one of the preceding claims, **characterized in that** at least one spring (25, 28) is a pressure spring.

8. Suction jet pump according to one of Claims 1 to 6, **characterized in that** at least one spring (27) is a tension spring.

9. Suction jet pump according to one of Claims 7 or 8, **characterized in that** the springs (25, 27, 28) are arranged between the housing (13) and the valve body (18).

10. Suction jet pump according to Claim 7, **characterized in that** the springs (25, 28) are arranged between the valve body (18) and the throughflow opening (17).

11. Suction jet pump according to Claim 10, **characterized in that** a shoulder (26) is formed on the valve body (18) for receiving the springs (25, 28).

## Revendications

1. Pompe aspirante à jet (8) composée d'une buse à jet moteur (10), d'un tube mélangeur (11), d'une ouverture d'aspiration (12), d'une conduite (7) de fluide moteur liée à la buse à jet moteur (10) et d'une soupape (9) montée sur la conduite de fluide moteur, le boîtier (13) de la soupape ayant une entrée (14) et une sortie (15), **caractérisée par le fait que**, dans le boîtier (13), est ménagée une ouverture d'écoulement (17), qu'un corps de soupape (18) est disposé des deux côtés de l'ouverture d'écoulement (17) de manière telle que l'ouverture d'écoulement (17) peut être obturée aussi bien du côté entrée que du côté sortie et que au moins un ressort (25, 27, 28) est placé à l'intérieur du boîtier (13) de manière telle qu'il maintient, jusqu'à ce que la pression du système soit établie, le corps de soupape (18) dans une position obturant l'ouverture d'écoulement (17) du côté sortie.

2. Pompe aspirante à jet selon la revendication 1, **caractérisée par le fait que** l'ouverture d'écoulement est conçue sous forme d'obturateur (16).

3. Pompe aspirante à jet selon la revendication 1 et 2, **caractérisée par le fait que** le corps de soupape (18) possède deux éléments d'étanchéité (21, 22) qui, du côté entrée et du côté sortie, concourent l'un et l'autre chacun avec un siège d'étanchéité (23, 24) de l'ouverture d'écoulement (17).

4. Pompe aspirante à jet selon la revendication 3, **caractérisée par le fait que** les éléments d'étanchéité (21, 22) sont des rondelles annulaires.

5. Pompe aspirante à jet selon la revendication 1 et 2, **caractérisée par le fait que** les éléments d'étanchéité (21, 22) sont disposés, par rapport à la direction de l'écoulement, des deux côtés de l'obturateur (16) de manière telle qu'ils englobent l'ouverture d'écoulement (17).

6. Pompe aspirante à jet selon l'une des revendications précédentes, **caractérisée par le fait qu'**un deuxième ressort (28) est mis en place en plus du premier ressort (25), le premier ressort (25) étant dimensionné pour la pression d'ouverture de la soupape (9) et le deuxième ressort (28) n'autorisant une poursuite du mouvement du corps de soupape (18) que lorsque la pression du système est dépassée.

7. Pompe aspirante à jet selon l'une des revendications précédentes, **caractérisée par le fait que** au moins l'un des ressorts (25, 28) est un ressort de pression.

8. Pompe aspirante à jet selon l'une des revendications 1 à 6, **caractérisée par le fait que** au moins l'un des ressorts (27) est un ressort de traction.

9. Pompe aspirante à jet selon l'une des revendications 7 ou 8, **caractérisée par le fait que** les ressorts (25, 27, 28) sont disposés entre le boîtier (13) et le corps de soupape (18).

10. Pompe aspirante à jet selon la revendication 7, **caractérisée par le fait que** les ressorts (25, 28) sont disposés entre le corps de soupape (18) et l'ouverture d'écoulement (17).

11. Pompe aspirante à jet selon la revendication 10, **caractérisée par le fait qu'**un palier (26) destiné à recevoir les ressorts (25, 28) est ménagé sur le corps de soupape (18).
